# FASCICULE DE BREVET EUROPEEN

(11) **EP 1 512 469 B1**
(45) Date de publication et mention de la délivrance du brevet: **02.04.2008**
(21) Numéro de dépôt: 04447085.4
(22) Date de dépôt: 02.04.2004
(51) Int. Cl.: B21B 27/10, B21B 45/02

(54) **Procédé et installation pour la lubrification de cylindres de laminage**
Verfahren und Vorrichtung zur Schmierung von Walzwerkswalzen
Method and device for lubricating rolling rolls

(30) Priorité: 08.09.2003 BE 200300480
(43) Date de publication de la demande: 09.03.2005
(73) Titulaire: CENTRE DE RECHERCHES METALLURGIQUES asbl - CENTRUM VOOR RESEARCH IN DE METALLURGIE vzw, B-1200 BRUXELLES (BE)
(72) Inventeur: Bourdon, Guillaume, 9840 De Pinte (BE); Uijtdebroeks, Hugo, 3500 Hasselt (BE)
(74) Mandataire: pronovem

(56) Documents cités:
- EP-A- 0 060 374
- EP-A- 0 369 007
- EP-A- 1 193 004
- WO-A-88/09230
- DE-A- 2 019 689
- DE-A- 2 063 878
- PATENT ABSTRACTS OF JAPAN vol. 010, no. 083 (M-466), 2 avril 1986 (1986-04-02) -& JP 60 223603 A (SUMITOMO KINZOKU KOGYO KK), 8 novembre 1985 (1985-11-08)

## Description

### Objet de l'invention

La présente invention se rapporte à une nouvelle installation de lubrification de cylindres d'une ligne de laminage, de préférence une ligne de laminage à chaud.

L'invention se rapporte également au procédé mis en oeuvre sur l'installation.

### Arrière-plan technologique et état de la technique

Pendant le laminage à chaud de bandes d'acier, dans chaque cage du train finisseur, la bande d'acier est soumise à un chemin thermomécanique bien déterminé (réduction, température) qui est influencé par le frottement entre les rouleaux de travail et la bande dans l'interstice entre les rouleaux. Il est bien connu que ce chemin thermomécanique a une influence majeure sur la qualité de la bande (aspect de surface et propriétés métallurgiques).

Il est donc primordial de pouvoir contrôler et maîtriser le frottement dans l'interstice des rouleaux (ou cylindres). Un coefficient de frottement trop élevé conduit à une consommation d'énergie trop importante, une dégradation rapide des rouleaux ainsi que des défauts de surface sur la bande. A l'inverse, un coefficient de frottement trop faible provoque des problèmes de glissement et de guidage de la bande ainsi que des problèmes d'entrée de celle-ci dans la cage.

Le frottement est principalement influencé par l'évolution de la surface du rouleau et par le film de calamine formé sur la surface des rouleaux et de la bande. Ainsi, le coefficient de frottement évolue lors d'une campagne de laminage, une dégradation de la surface des rouleaux (banding, peeling) s'accompagnant d'une augmentation de ce coefficient de frottement. Le frottement est également influencé par la nature des rouleaux, les nouveaux rouleaux HSS étant caractérisés par des coefficients de frottement plus élevés.

Le contrôle du coefficient de frottement est assuré par le processus de lubrification.

Actuellement la lubrification des cylindres de laminoir est réalisée par pulvérisation d'une émulsion, qui est une suspension de gouttelettes d'huile dans l'eau, sans mélange de l'huile et de l'eau, avec une concentration en huile variant typiquement entre 0,3 et 2 %. Il peut s'agir soit d'une émulsion stable, soit d'une émulsion instable préparée en ligne.

Généralement, l'émulsion est appliquée directement sur les rouleaux de travail au moyen d'un dispositif de pulvérisation situé après les raclettes dans le but d'appliquer l'huile sur une surface sèche. Ce mode d'application assure une meilleure répartition de l'huile et par conséquent contribue à la réduction de la consommation en huile.

L'intérêt d'une bonne lubrification des rouleaux de travail n'est pas simplement limité au problème de performance des rouleaux (dégradation de surface) mais est également lié aux forces et couples de laminage à appliquer et partant à la consommation électrique nécessaire. La nécessité d'avoir une lubrification performante est encore accrue avec l'utilisation de rouleaux de type HSS caractérisés par un coefficient de frottement plus élevé que les rouleaux traditionnels.

Dans des conditions normales de laminage, sans lubrification, les coefficients de frottement de Coulomb s'élèvent à 0,2 - 0,25, au moins dans les premières cages. Avec lubrification, on a calculé, à partir de la perte de charge de laminage observée, que les coefficients de frottement sont de l'ordre de 0,15 - 0,18.

Outre la minimisation de la dégradation des rouleaux de travail, la lubrification conduit à une amélioration des propriétés métallurgiques du produit, surtout lorsque le laminage de finition a lieu à basse température dans le domaine ferritique. Le niveau de qualité exigé requiert dès lors une lubrification très performante. En fait, le niveau de coefficient de frottement qui devrait être atteint pour obtenir l'optimisation des propriétés mécaniques du produit devrait se situer au voisinage de 0,10, ce qui est bien en deçà des performances actuelles.

Dans les conditions de lubrification, le coefficient de frottement dépend de nombreux facteurs tels que la technologie d'application utilisée, la quantité d'huile, la nature de l'huile, la vitesse de flux et la concentration de l'émulsion d'huile, la température de la surface de la bande, la nature et l'état des rouleaux (rugosité, dégradation, calamine, etc.), la vitesse de laminage, la réduction, etc. Ainsi, l'efficacité de lubrification peut être très différente d'un train à l'autre et d'une cage à l'autre dans le même train.

En laboratoire, on a déterminé que l'efficacité de lubrification est fonction de la température de laminage, de la nature du lubrifiant (minéral, à base d'ester, etc.) et de la quantité de celui-ci mise en oeuvre. Des résultats satisfaisants sont obtenus en pulvérisant de l'huile dans des répartitions surfaciques ("plate-out") de 0,1 à 1 g/m², ce qui est nettement plus que ce qui est requis simplement pour contrôler la dégradation des rouleaux.

Conventionnellement, le dispositif de pulvérisation de l'émulsion d'huile est soit un venturi, l'aspiration de l'huile étant réalisée par la dépression créée par de l'eau en mouvement dans le tube principal, soit un mélangeur statique ("static tube mixer") où l'on procède à une injection d'huile dans une zone de tube où le cisaillement (gradient de vitesse) est augmenté grâce à la présence d'"obstacles". Le venturi ou le "static tube mixer" est combiné à une série d'injecteurs dont le nombre est sélectionné en fonction de la largeur de bande à lubrifier (3 à 7 injecteurs pour une bande allant jusqu'à 2 mètres de large).

Le document EP-A-1 193 004 décrit un procédé de lubrification pour laminage à froid comprenant les étapes de : fourniture d'une émulsion d'huile de laminage utilisant un premier dispositif de fourniture de l'huile sous forme d'une émulsion fournie à un cylindre et une bande d'acier selon un mode de recirculation ainsi qu'un deuxième dispositif de fourniture de l'émulsion seulement sur les surfaces avant et arrière de la bande d'acier. Dans le deuxième dispositif, l'huile de laminage est ajoutée à un émulsifiant de même type et même concentration que ceux utilisés pour le premier dispositif, avec un contrôle de taille moyenne de particules pour que celles-ci soient plus grandes que dans le premier dispositif. L'émulsion produite par le second dispositif n'ayant pas adhéré à la bande est récupérée en même temps que l'émulsion produite par le premier dispositif.

Le brevet US-A-3 933 660 propose une huile réductrice de lubrification pour laminage à chaud du cuivre et de ses alliages comprenant 1000 parts en poids d'eau, 6 à 200 parts en poids d'activateur de surface anionique de type acide carboxylique, sulfate ou phosphate et 0,8 à 200 parts en poids d'au moins un composé contenant un groupement hydroxyle de type alcool, alkylène glycol ou éther glycol. L'huile de laminage procure au cuivre et à ses alliages une lubrification, une aptitude à enlever un film d'oxyde et une aptitude à prévenir la formation d'un film d'oxyde par une pulvérisation entre le cylindre de laminage et la bande à laminer à chaud.

Le document JP-A-55 151 093 décrit un procédé de lubrification en laminage à froid d'une bande recouverte par un composé organique polaire où l'on pulvérise une émulsion d'huile et d'une composition comprenant un composé organique polaire tel que l'acide stéarique. L'émulsion d'huile excédentaire est enlevée par essorage après formation d'une couche d'huile adsorbée à la surface de la bande.

Les principaux inconvénients inhérents à ces dispositifs de pulvérisation d'une émulsion d'huile, utilisés à l'échelle industrielle, sont les suivants :
- l'interaction huile-eau, qui est fonction du type d'huile et de la "qualité" de l'eau, détermine le temps d'adhésion de l'huile sur le cylindre, ainsi que la quantité adhérente. L'efficacité des dispositifs utilisés n'est donc pas aisément prévisible ;
- les performances des émulsions instables utilisées sont hautement corrélées à la capacité de maintenir une bonne dispersion de l'huile dans l'eau, ou en d'autres termes à la valeur et à la stabilité au cours du temps du taux de cisaillement obtenu, lequel est corrélé au gradient de vitesse, qui est fonction à la fois de la longueur et du diamètre du tube utilisé ainsi que du débit de l'émulsion. Il est en fait difficile de maintenir cette stabilité entre le "static tube mixer" et les différents injecteurs ; en d'autres termes, il est difficile d'assurer la contrôlabilité du coefficient de frottement obtenu ;
- la mise en contact de l'huile et de l'eau conduit généralement à des réactions formant une phase polymérique dure et collante, bouchant les tuyaux d'admission et les injecteurs.

### Buts de l'invention

La présente invention vise à fournir une solution qui s'affranchisse des inconvénients de l'état de la technique tels que l'impossibilité de contrôler et maîtriser la concentration et la stabilité de l'émulsion huile-eau, le bouchage des tuyaux d'admission de l'émulsion par formation de résidus organiques solides, l'influence de la vitesse de flux spécifique, etc.

L'invention a notamment pour but de proposer un nouveau procédé de lubrification des cylindres de laminage permettant de maintenir constant ou en tout cas sous contrôle le frottement à l'échelle industrielle.

L'invention a encore pour but d'augmenter l'efficacité de l'accrochage de l'huile de lubrification sur les cylindres.

L'invention a encore pour but d'augmenter l'homogénéisation de la répartition de l'huile sur les cylindres.

### Principaux éléments caractéristiques de l'invention

Un premier objet de la présente invention se rapporte à une installation de lubrification en ligne de cylindres de laminage, de préférence à chaud, d'une bande métallique, de préférence en acier, ladite lubrification étant essentiellement réalisée par pulvérisation ou atomisation d'un lubrifiant ou d'un mélange de lubrifiants sur une cible comprenant lesdits cylindres et/ou ladite bande, de préférence au voisinage de l'interstice des cylindres de travail, caractérisée en ce qu'elle comprend un caisson essentiellement fermé muni :
- d'un moyen de formation d'un nuage de gouttelettes de lubrifiant de taille inférieure à 2 mm, de préférence inférieure à 700 µm, et de préférence encore inférieure à 200 µm ;
- d'un diaphragme à ouverture réglable associé audit moyen et placé sur une face avant du caisson et
- d'un dispositif de récupération de lubrifiant excédentaire sur la partie du diaphragme interne au caisson et sur les parois internes du caisson.

Selon l'invention, ledit lubrifiant possède une pureté d'au moins 95% et une température d'ébullition supérieure à 130°C, et de préférence une température d'ébullition supérieure à 300°C et un point éclair supérieur à 180°C. Cette exigence exclut donc l'eau en tant que lubrifiant ainsi que les émulsions d'huile dans l'eau. A la limite, des traces d'eau présentes dans le lubrifiant, dans les limites de pureté de celui-ci, peuvent être tolérées.

L'installation de l'invention est munie de moyens de contrôle de la température du caisson, de préférence comprenant une résistance électrique ou un circuit d'eau. Le contrôle de la température procure une meilleure contrôlabilité du procédé en général et notamment permet de réduire les problèmes liés à la viscosité du lubrifiant.

De manière particulièrement avantageuse, lesdits moyens de contrôle de la température sont associés à l'utilisation d'un lubrifiant solide à la température ambiante et liquide à une température de travail de l'installation supérieure à la température ambiante.

Toujours selon l'invention, ledit moyen de formation d'un nuage de gouttelettes comprend au moins un gicleur ou injecteur sans air, de préférence un gicleur de type à cône plein, ou un atomiseur à mélange interne ou externe de lubrifiant en suspension dans l'air ou un gaz inerte ou encore un atomiseur à ultrasons.

Avantageusement, l'installation comprend une pluralité de gicleurs ou injecteurs ou atomiseurs répartis sur la largeur de la ligne de laminage, dont certains peuvent être rendus non opérationnels pour s'adapter à la largeur effective de la bande et/ou à la quantité surfacique de lubrifiant à déposer.

De préférence encore, l'installation comprend des moyens pour couper lesdits gicleurs, soit un sur deux, soit aléatoirement.

Avantageusement, le caisson est subdivisé en au moins deux parties, chaque partie comprenant un diaphragme et un dispositif associé de récupération de lubrifiant.

Selon une modalité d'exécution préférée, le dispositif de récupération de lubrifiant excédentaire et/ou le(s) diaphragme(s) est (sont) réalisé(s) dans un matériau percé d'une pluralité de trous ou dans un matériau poreux.

Selon une autre modalité d'exécution préférée, le dispositif de récupération de lubrifiant excédentaire comprend un circuit fermé de circulation de lubrifiant muni d'équipements de pompage et éventuellement de recyclage du lubrifiant.

Il résulte des caractéristiques de l'invention que l'atmosphère du caisson est confinée.

Une caractéristique additionnelle de l'invention est que l'angle de pulvérisation, l'ouverture du ou des diaphragmes, ainsi que leur nombre sur la face avant du caisson, de même qu'éventuellement les dimensions du caisson, sont choisis en fonction de la largeur des cylindres et/ou de la bande à lubrifier et de la vitesse de la bande.

Avantageusement, l'installation de l'invention comprend des moyens pour augmenter l'ouverture du (des) diaphragme(s) avec la vitesse de défilement de la bande, qui est également égale à la vitesse tangentielle des cylindres.

Toujours avantageusement, les parois internes du caisson sont réalisées dans un matériau permettant l'aspiration du lubrifiant.

Dans le contexte de l'invention, la bande défile à une vitesse pouvant aller de 0,5 à 20 m/s.

Un deuxième objet de la présente invention se rapporte à un procédé de lubrification en ligne de cylindres de laminage, de préférence à chaud, d'une bande métallique, de préférence en acier, ladite lubrification étant essentiellement réalisée par pulvérisation ou atomisation d'un lubrifiant ou d'un mélange de lubrifiants sur une cible comprenant lesdits cylindres et/ou ladite bande, de préférence au voisinage de l'interstice des cylindres de travail, mettant en oeuvre une installation selon l'une quelconque des revendications précédentes,
caractérisé par les étapes suivantes :
- on règle les paramètres d'injection de lubrifiant, notamment la pression et la température, de manière à obtenir le débit de lubrifiant désiré ;
- on règle l'ouverture du (ou des) diaphragme(s) en fonction de la quantité surfacique de lubrifiant à déposer et de la vitesse de la bande ;
- on récupère par récolte et pompage le lubrifiant excédentaire et on renvoie celui-ci en circuit fermé dans le caisson, éventuellement après recyclage.

Avantageusement l'ouverture du ou des diaphragmes est réglée pour déposer sur la cible une quantité surfacique ("plate-out") de lubrifiant comprise entre 0,01 et 1 g/m².

Avantageusement, les paramètres d'injection de lubrifiant sont régulés en boucle ouverte ou fermée.

### Brève description des figures

La figure 1 représente schématiquement un gicleur pour atomisation d'huile dans l'air, à mélange interne, selon l'état de la technique.

La figure 2 représente schématiquement une première forme d'exécution préférée de la présente invention.

La figure 3 représente schématiquement une deuxième forme d'exécution préférée de la présente invention.

La figure 4 représente schématiquement une troisième forme d'exécution préférée de la présente invention.

### Description d'une forme d'exécution préférée de l'invention

L'idée à la base de la présente invention est l'utilisation combinée dans un dispositif de lubrification d'un moyen permettant de pulvériser de fines gouttelettes de lubrifiant et d'un diaphragme muni d'un système de récupération d'huile.

Comme représenté sur les figures 2 à 4, la présente invention concerne plus précisément une installation de lubrification à pulvérisation comprenant un pulvérisateur (ou vaporisateur) 1 de lubrifiant pur ou d'un mélange de lubrifiants tels que les lubrifiants à base carbone, silicone, voire le bisulfure de molybdène. Ce ou ces lubrifiants possèdent un degré d'impuretés ou d'additifs habituel pour les produits de ce type disponibles dans le commerce (ex. maximum 5%). De préférence, la pulvérisation est réalisée en présence d'air. Les lubrifiants seront choisis dans le cadre de la présente invention de sorte à avoir une température d'ébullition supérieure à 130 °C.

Ce système est basé sur l'utilisation combinée dans un caisson 1 de pulvérisation :
- d'un moyen de pulvérisation 10 ;
- d'un ou plusieurs diaphragmes 3,3' à ouverture réglable permettant d'ajuster la quantité de lubrifiant sortant du pulvérisateur ;
- d'un système de récupération 4 de l'excédent de lubrifiant sur la partie interne du ou des diaphragmes et/ou sur la surface interne du caisson 1. Ce système de récupération peut être réalisé dans un matériau percé de multiples trous ou dans un matériau poreux. Le diaphragme peut lui-même être réalisé dans le même matériau.

La fonction du caisson de pulvérisation 1 est de confiner l'atmosphère réalisée par le brouillard de pulvérisation.

Dans le cadre de la présente invention, on entend par "pulvérisation" soit une pulvérisation, soit une atomisation, c'est-à-dire la réduction du lubrifiant, au départ à l'état liquide, en fines gouttelettes, respectivement en présence ou non d'air sous pression, conduisant à une taille de gouttelettes allant de quelques microns à plusieurs millimètres, par exemple 2 mm, selon la technologie particulière employée.

Ainsi le moyen de pulvérisation précité 10, qui définit la taille des gouttelettes produites, peut être, selon des formes d'exécution préférées de l'invention :
- soit un gicleur muni d'orifices de sortie de diamètre élevé, produisant des gouttelettes dont le diamètre est de l'ordre de 1 à 3 mm, plutôt adapté aux débits de pulvérisation importants ;
- soit un injecteur (sans air), de préférence un gicleur de type à cône plein, présentant des orifices de sortie de diamètre allant de 100 à 150 microns typiquement ; les gouttelettes produites sont distribuées de manière gaussienne avec une taille maximale inférieure à 700 microns environ ;
- soit un atomiseur à mélange interne ou externe (air) permettant d'obtenir une taille (diamètre) de gouttelettes inférieure à 200 microns environ ;
- soit un atomiseur à ultrasons permettant de créer une pulvérisation très précise en débit et en géométrie.

Ces types de dispositifs n'induisent aucune limitation en pression, ni en température, mais ils doivent être régulés.

On a représenté à la figure 1 un atomiseur huile/air à mélange interne connu dans l'état de la technique et pouvant avantageusement servir de moyen de pulvérisation 10 selon la présente invention. L'air 12 est injecté selon une couronne 12' entourant le flux d'huile 11, ce qui permet l'obtention d'un nuage conique 20 d'atomisation. Selon le principe de l'atomisation, le nuage de gouttelettes est formé grâce au choc se produisant entre l'huile provenant du gicleur d'huile 11 et l'air (ou un gaz inerte) injecté 12, l'huile étant dispersée dans l'air juste avant la sortie de l'huile de l'atomiseur.

Dans le cas des atomiseurs à mélange externe, le flux d'huile est ajustable en modifiant la pression d'huile, la pression d'air pouvant être ajustée séparément.

La figure 2 montre un pulvérisateur selon une première modalité préférée de l'invention, comportant un seul diaphragme 3, tandis que la figure 3 montre un pulvérisateur selon une deuxième modalité préférée de l'invention, comportant deux diaphragmes 3,3'.

Les diaphragmes intermédiaires 3', comme installés à la figure 3, ont pour but de :
- réduire la hauteur du caisson de pulvérisation ;
- limiter la quantité de brouillard sortant du pulvérisateur.

Les parois latérales internes du caisson peuvent être recouvertes d'un matériau commun 5 ou alternativement d'un matériau 5 permettant l'aspiration du lubrifiant, comme représenté à la figure 4.

Selon une modalité particulière de réalisation de l'invention, l'excédent d'huile ou lubrifiant, se trouvant sur les parois internes et sur le diaphragme, est aspiré à l'extérieur, recyclé et réintroduit dans le dispositif de lubrification.

La présente invention présente les avantages suivants :
- élimination de l'interaction eau-huile, d'où meilleure contrôlabilité et meilleure efficacité du procédé, avec, le cas échéant, élimination du problème de bouchage des tubes ;
- possibilité d'utiliser des lubrifiants se trouvant à l'état solide à température ambiante, en les préchauffant initialement ;
- possibilité d'utiliser des lubrifiants purs ou des émulsions très concentrées en lubrifiant ;
- homogénéisation de la distribution d'huile sur la surface des cylindres ;
- optimisation de l'efficacité d'accrochage de l'huile sur le cylindre. En effet, la meilleure condition de pulvérisation est choisie puis l'ouverture du diaphragme est réglée pour laisser passer la quantité désirée d'huile. L'ouverture du diaphragme peut suivre l'augmentation de la vitesse des cylindres. Le seul paramètre libre du système est donc l'ouverture du (des) diaphragme(s). Les mesures effectuées ont permis de constater que l'efficacité de l'atomisation reste dans une large mesure constante en fonction de l'importance du dépôt surfacique d'huile, au contraire de la pulvérisation d'émulsions stables qui subissent un phénomène de ruissellement aux dépôts surfaciques élevés.

## Revendications

1. Installation de lubrification en ligne de cylindres de laminage, de préférence à chaud, d'une bande métallique, de préférence en acier, ladite lubrification étant essentiellement réalisée par pulvérisation ou atomisation d'un lubrifiant ou d'un mélange de lubrifiants sur une cible comprenant lesdits cylindres et/ou ladite bande, de préférence au voisinage de l'interstice des cylindres de travail, **caractérisée en ce qu**'elle comprend un caisson (1) essentiellement fermé muni :
- d'un moyen (10) de formation d'un nuage de gouttelettes de lubrifiant de taille inférieure à 2 mm, de préférence inférieure à 700 µm, et de préférence encore inférieure à 200 µm ;
- d'un diaphragme (3,3') à ouverture réglable associé audit moyen (10) et placé sur une face avant du caisson et
- d'un dispositif de récupération de lubrifiant excédentaire (4) sur la partie du diaphragme interne au caisson et sur les parois internes du caisson.

2. Installation selon la revendication 1, **caractérisé en ce que** ledit lubrifiant possède une pureté d'au moins 95% et une température d'ébullition supérieure à 130 °C, et de préférence une température d'ébullition supérieure à 300 °C et un point éclair supérieur à 180 °C.

3. Installation selon la revendication 1 ou 2, **caractérisée en ce qu**'elle est munie de moyens de contrôle de la température du caisson (1), de préférence comprenant une résistance électrique ou un circuit d'eau.

4. Installation selon la revendication 3, **caractérisée en ce que** lesdits moyens de contrôle de la température sont associés à l'utilisation d'un lubrifiant solide à la température ambiante et liquide à une température de travail supérieure à la température ambiante.

5. Installation selon l'une quelconque des revendications précédentes, **caractérisée en ce que** ledit moyen (10) de formation d'un nuage de gouttelettes comprend au moins un gicleur ou injecteur sans air, de préférence un gicleur de type à cône plein, ou un atomiseur à mélange interne ou externe de lubrifiant en suspension dans l'air ou dans un gaz inerte ou encore un atomiseur à ultrasons.

6. Installation selon la revendication 5, **caractérisée en ce qu**'elle comprend une pluralité de gicleurs ou injecteurs ou atomiseurs répartis sur la largeur de la ligne de laminage, dont certains peuvent être rendus non opérationnels pour s'adapter à la largeur effective de la bande et/ou à la quantité surfacique de lubrifiant à déposer.

7. Installation selon la revendication 6, **caractérisée en ce qu**'elle comprend des moyens pour couper lesdits gicleurs, soit un sur deux, soit aléatoirement.

8. Installation selon l'une quelconque des revendications 1 à 7, **caractérisé en ce que** le caisson (1) est subdivisé en au moins deux parties, chaque partie comprenant un diaphragme (3,3') et un dispositif associé dé récupération de lubrifiant (4).

9. Installation selon l'une quelconque des revendications précédentes, **caractérisé en ce que** le dispositif de récupération de lubrifiant excédentaire (4) et/ou le(s) diaphragme(s) (3,3') est (sont) réalisé(s) dans un matériau percé d'une pluralité de trous ou dans un matériau poreux.

10. Installation selon l'une quelconque des revendications précédentes **caractérisé en ce que** le dispositif de récupération de lubrifiant excédentaire (4) comprend un circuit fermé de circulation de lubrifiant muni d'équipements de pompage et éventuellement de recyclage du lubrifiant.

11. Installation selon l'une quelconque des revendications précédentes, **caractérisé en ce que** l'atmosphère du caisson est confinée.

12. Installation selon l'une quelconque des revendications précédentes, **caractérisé en ce que** l'angle de pulvérisation, l'ouverture du ou des diaphragmes, ainsi que leur nombre sur la face avant du caisson, de même qu'éventuellement les dimensions du caisson, sont choisis en fonction de la largeur des cylindres et/ou de la bande à lubrifier et de la vitesse de la bande.

13. Installation selon la revendication 12, **caractérisé en ce qu**'elle comprend des moyens pour augmenter l'ouverture du(des) diaphragme(s) avec la vitesse de défilement de la bande, qui est également égale à la vitesse tangentielle des cylindres.

14. Installation selon l'une quelconque des revendications précédentes, **caractérisé en ce que** les parois internes du caisson sont réalisées dans un matériau (5) permettant l'aspiration du lubrifiant.

15. Installation selon l'une quelconque des revendications précédentes, **caractérisé en ce que** la bande défile à une vitesse allant de 0,5 à 20 m/s.

16. Procédé de lubrification en ligne de cylindres de laminage, de préférence à chaud, d'une bande métallique, de préférence en acier, ladite lubrification étant essentiellement réalisée par pulvérisation ou atomisation d'un lubrifiant ou d'un mélange de lubrifiants sur une cible comprenant lesdits cylindres et/ou ladite bande, de préférence au voisinage de l'interstice des cylindres de travail, mettant en oeuvre une installation selon l'une quelconque des revendications précédentes, **caractérisé par** les étapes suivantes :
- on règle les paramètres d'injection de lubrifiant, notamment la pression et la température, de manière à obtenir le débit de lubrifiant désiré ;
- on règle l'ouverture du (ou des) diaphragme(s) en fonction de la quantité surfacique de lubrifiant à déposer et de la vitesse de la bande ;
- on récupère par récolte et pompage le lubrifiant excédentaire et on renvoie celui-ci en circuit fermé dans le caisson, éventuellement après recyclage.

17. Procédé selon la revendication 16, **caractérisé en ce que** l'ouverture du ou des diaphragmes est réglée pour déposer sur la cible une quantité surfacique ("plate-out") de lubrifiant comprise entre 0,01 et 1 g/m².

18. Procédé selon la revendication 16 ou 17, **caractérisé en ce que** les paramètres d'injection de lubrifiant sont régulés en boucle ouverte ou fermée.

## Claims

1. Installation for the in-line lubrication of rolling cylinders, preferably hot-rolling cylinders, for a metal sheet, preferably steel, said lubrication being essentially achieved by atomisation or vaporisation of a lubricant or of a mixture of lubricants on a target comprising said cylinders and/or said sheet, preferably in the vicinity of the gaps between the working cylinders, **characterised in that** it comprises an essentially closed chamber (1) provided with:
- a means (10) for forming a cloud of lubricant droplets of a size lower than 2mm, preferably lower than 700µm, and still more preferably lower than 200µm;
- a diaphragm (3,3') with controllable opening associated with said means (10) and positioned on a front face of the chamber and
- a device for recovering the excess lubricant (4) on the part of the diaphragm inside the chamber and on the internal walls of the chamber.

2. Installation according to Claim 1, **characterised in that** said lubricant has a purity of at least 95% and a boiling point higher than 130°C, and preferably a boiling point higher than 300°C, and a flash point higher than 180°C.

3. Installation according to Claim 1 or 2, **characterised in that** it is provided with a means for controlling the temperature of the chamber (1), preferably comprising an electrical resistor or a water circuit.

4. Installation according to Claim 3, **characterised in that** said means for controlling the temperature are associated with the use of a lubricant that is solid at ambient temperature and liquid at an operating temperature higher than ambient temperature.

5. Installation according to any one of the preceding claims, **characterised in that** said means (10) for forming a cloud of droplets comprises at least one jet or nozzle without air, preferably a jet of the type full cone, or an atomiser with internal or external mixing of lubricant suspended in air or in an inert gas, or even an ultrasound atomiser.

6. Installation according to Claim 5, **characterised in that** it comprises a plurality of jets or nozzles or atomisers distributed over the width of the rolling line, some of which may be made inactive so as to adapt to the actual width of the sheet and/or surface quantity of the lubricant to be deposited.

7. Installation according to Claim 6, **characterised in that** it comprises a means for cutting off said jets, either every second one or at random.

8. Installation according to any one of Claims 1 to 7, **characterised in that** the chamber (1) is subdivided into at least two parts, each part comprising a diaphragm (3,3') and an associated device for recovering the lubricant (4).

9. Installation according to any one of the preceding claims, **characterised in that** the device for recovering the excess lubricant (4) and/or the diaphragm(s) (3,3') is/are made of a material pierced with a plurality of holes or of a porous material.

10. Installation according to any one of the preceding claims, **characterised in that** the device for recovering the excess lubricant (4) comprises a closed circuit for circulating the lubricant provided with devices for pumping and possibly recycling the lubricant.

11. Installation according to any one of the preceding claims, **characterised in that** the atmosphere of the chamber is confined.

12. Installation according to any one of the preceding claims, **characterised in that** the atomisation angle, the opening of the diaphragm(s) and their number on the front face of the chamber, possibly as well as the dimensions of the chamber, are chosen depending on the widths of the cylinders and/or sheet to be lubricated and on the speed of the sheet.

13. Installation according to Claim 12, **characterised in that** it comprises a means for increasing the opening of the diaphragm(s) in line with the passage speed of the sheet, which is also equal to the tangential speed of the cylinders.

14. Installation according to any one of the preceding claims, **characterised in that** the internal walls of the chamber are made of a material (5) that allows the lubricant to be sucked.

15. Installation according to any one of the preceding claims, **characterised in that** the sheet passes at a speed between 0.5 and 20m/s.

16. Method for the in-line lubrication of rolling cylinders, preferably hot-rolling cylinders, for a metal sheet, preferably steel, said lubrication being essentially achieved by vaporisation or atomisation of a lubricant or of a mixture of lubricants on a target comprising said cylinders and/or said sheet, preferably in the vicinity of the gaps between the working cylinders, implementing an installation according to any one of the preceding claims, **characterised by** the following stages:
- the lubricant injection parameters, in particular the pressure and temperature, are controlled so as to obtain the desired flow of lubricant;
- the opening of the diaphragm(s) is controlled as a function of the surface quantity of lubricant to be deposited and of the speed of the sheet;
- the excess lubricant is collected by recovery and pumping and is returned in a closed circuit to the chamber, possibly after recycling.

17. Method according to Claim 16, **characterised in that** the opening of the diaphragm(s) is adjusted so as to deposit on the target a surface quantity ("plate-out") of lubricant between 0.1 and 1g/m².

18. Method according to Claim 16 or 17, **characterised in that** the Injection parameters of lubricant are controlled in an open or closed loop.

## Patentansprüche

1. Schmieranlage in einer Walzenstraße, vorzugsweise zum Warmwalzen eines Metallbandes, vorzugsweise eines Stahlbandes, wobei die besagte Schmierung im Wesentlichen durch Aufspritzen oder Zerstäuben eines Schmiermittels oder einer Mischung von Schmiermitteln auf ein Ziel, das die besagten Walzen und/oder das besagte Band umfasst, vorzugsweise in der Nähe des Zwischenraums der Arbeitswalzen, durchgeführt wird, **dadurch gekennzeichnet, dass** sie einen im Wesentlichen geschlossenen Kasten (1) umfasst, der
- mit einem Mittel (10) zur Bildung eines Nebels aus Schmiermitteltröpfchen von einer Größe unter 2 mm, vorzugsweise unter 700 µm und noch besser unter 200 µm
- mit einer Membran (3, 3') mit einstellbarer Öffnung, die mit dem besagten Mittel (10) verbunden ist und auf einer Vorderseite des Kastens angebracht ist,
- mit einer Vorrichtung zum Auffangen des überschüssigen Schmiermittels (4) auf der Membranseite, die innen im Kasten liegt und auf den Innenwänden des Kastens
ausgestattet ist.

2. Anlage nach Anspruch 1, **dadurch gekennzeichnet, dass** das besagte Schmiermittel eine Reinheit von mindestens 95% und eine Siedetemperatur über 130 °C, vorzugsweise eine Siedetemperatur über 300 °C und einen Flammpunkt über 180 °C besitzt.

3. Anlage nach Anspruch 1 oder 2, **dadurch gekennzeichnet, dass** sie mit Mitteln zur Kontrolle der Temperatur des Kastens (1) ausgestattet ist, die vorzugsweise einen elektrischen Widerstand oder einen Wasserkreislauf umfassen.

4. Anlage nach Anspruch 3, **dadurch gekennzeichnet, dass** die besagten Mittel zur Temperaturkontrolle mit der Verwendung eines Schmiermittels verbunden sind, das bei Umgebungstemperatur fest und bei einer Arbeitstemperatur der Anlage, die über der Umgebungstemperatur liegt, flüssig ist.

5. Anlage nach einem der vorstehenden Ansprüche, **dadurch gekennzeichnet, dass** das besagte Mittel (10) zur Bildung eines Tröpfchennebels mindestens eine Spritzdüse oder Einspritzdüse ohne Luft, vorzugsweise eine Spritzdüse vom Typ Vollkegel, oder einen Zerstäuber mit interner oder externer Mischung des Schmiermittels, das in Suspension in Luft oder einem Schutzgas ist, oder einen Ultraschallzerstäuber umfasst.

6. Anlage nach Anspruch 5, **dadurch gekennzeichnet, dass** sie mehrere Spritzdüsen oder Einspritzdüsen oder Zerstäuber, die über die Breite der Walzstraße verteilt sind, umfasst, von denen manche abgeschaltet werden können, um eine Anpassung an die tatsächliche Bandbreite und/oder die auf die Oberfläche aufzubringende Menge des Schmiermittels zu ermöglichen.

7. Anlage nach Anspruch 6, **dadurch gekennzeichnet, dass** sie Mittel umfasst, um die besagten Spritzdüsen abzuschalten, entweder jede zweite oder in zufälliger Reihenfolge.

8. Anlage nach einem der Ansprüche 1 bis 7, **dadurch gekennzeichnet, dass** der Kasten (1) in wenigstens zwei Teile unterteilt ist, wobei jeder Teil eine Membran (3, 3') und eine damit verbundene Vorrichtung zur Rückgewinnung des Schmiermittels (4) umfasst.

9. Anlage nach einem der vorstehenden Ansprüche, **dadurch gekennzeichnet, dass** die Vorrichtung zur Rückgewinnung des überschüssigen Schmiermittels (4) und/oder die Membran(en) (3, 3') aus einem Material hergestellt ist, das mit einer Vielzahl von Löchern versehen ist, oder aus einem porösen Material.

10. Anlage nach einem der vorstehenden Ansprüche, **dadurch gekennzeichnet, dass** die Vorrichtung zur Rückgewinnung des überschüssigen Schmiermittels (4) einen geschlossenen Kreislauf für den Schmiermittelumlauf umfasst, der mit Vorrichtungen zum Pumpen und eventuell der Wiederaufbereitung des Schmiermittels ausgestattet ist.

11. Anlage nach einem der vorstehenden Ansprüche, **dadurch gekennzeichnet, dass** die Atmosphäre in dem Kasten geschlossen ist.

12. Anlage nach einem der vorstehenden Ansprüche, **dadurch gekennzeichnet, dass** der Zerstäubungswinkel, die Öffnung der Membran(en) sowie ihre Anzahl auf der Vorderseite des Kastens sowie eventuell die Abmessungen des Kastens in Abhängigkeit von der Breite der zu schmierenden Walzen und/oder des Bandes und der Bandgeschwindigkeit gewählt werden.

13. Anlage nach Anspruch 12, **dadurch gekennzeichnet, dass** sie Mittel umfasst, um die Öffnung der Membran(en) mit der Durchlaufgeschwindigkeit des Bandes, die ebenfalls gleich der Tangentialgeschwindigkeit der Walzen ist, zu erhöhen.

14. Anlage nach einem der vorstehenden Ansprüche, **dadurch gekennzeichnet, dass** die Innenwände des Kastens vorteilhafterweise aus einem Material (5) bestehen, das das Ansaugen des Schmiermittels ermöglicht.

15. Anlage nach einem der vorstehenden Ansprüche, **dadurch gekennzeichnet, dass** das Band mit einer Geschwindigkeit von bis zu 0,5-20 m/s läuft.

16. Schmierverfahren in einer Walzstraße, vorzugsweise zum Warmwalzen eines Metallbandes, vorzugsweise eines Stahlbandes, wobei diese Schmierung im Wesentlichen durch Aufspritzen oder Zerstäuben eines Schmiermittels oder einer Schmiermittelmischung auf ein Ziel, das die besagten Walzen und/oder das besagte Band umfasst, durchgeführt wird, vorzugsweise in der Nähe des Zwischenraums der Arbeitswalzen, wobei eine Anlage nach einem der vorstehenden Ansprüche eingesetzt wird, **gekennzeichnet durch** die folgenden Phasen:
- man stellt die Spritzparameter für das Schmiermittel, insbesondere den Druck und die Temperatur so ein, dass man die gewünschte Schmiermittelmenge erhält;
- man stellt die Öffnung der Membran(en) in Abhängigkeit von der Schmiermittelmenge, die auf die Oberfläche aufzubringen ist, und der Bandgeschwindigkeit ein;
- man gewinnt das überschüssige Schmiermittel **durch** Sammeln und Pumpen zurück und schickt dieses in einem geschlossenen Kreislauf **durch** den Kasten, eventuell nach Wiederaufbereitung.

17. Verfahren nach Anspruch 16, **dadurch gekennzeichnet, dass** die Öffnung der Membran(en) so eingestellt wird, dass auf dem Ziel eine Oberflächenmenge ("Plate-out") des Schmiermittels zwischen 0,01 und 1 g/m² aufgebracht wird.

18. Verfahren nach Anspruch 16 oder 17, **dadurch gekennzeichnet, dass** die Spritzparameter für das Schmiermittel in einem offenen oder geschlossenen Regelkreis geregelt werden.
